# EUROPÄISCHE PATENTSCHRIFT

(11) **EP 1 099 859 B1**
(45) Veröffentlichungstag und Bekanntmachung des Hinweises auf die Patenterteilung: **18.05.2005**
(21) Anmeldenummer: 00250337.3
(22) Anmeldetag: 17.10.2000
(51) Int. Cl.: F15B 21/04, B66C 23/00

(54) **Verfahren zum Druckausgleich in Hydraulikmotoren zum Antrieb der Hub- und Schliessseile eines Seilkranes**
Method of pressure-balancing hydraulic motors for driving the raise and lower cables of a cable crane
Procédé pour équilibrer la pression dans les moteurs hydrauliques d'actionnement pour les cables pour hausser et abaisser d'une grue à cables

(30) Priorität: 11.11.1999 DE 19955750
(43) Veröffentlichungstag der Anmeldung: 16.05.2001
(73) Patentinhaber: Gottwald Port Technology GmbH, 40597 Düsseldorf (DE)
(72) Erfinder: Kruschinski, Andreas, Dipl.-Ing., 40468 Düsseldorf (DE)
(74) Vertreter: Moser, Jörg Michael, Dipl.-Ing.

(56) Entgegenhaltungen:
- US-A- 3 776 513
- US-A- 3 788 075
- US-A- 4 000 683
- US-A- 4 094 228
- US-A- 5 186 000
- PATENT ABSTRACTS OF JAPAN vol. 017, no. 164 (M-1390), 30. März 1993 (1993-03-30) & JP 04 327497 A (HITACHI CONSTR MACH CO LTD), 17. November 1992 (1992-11-17)

## Beschreibung

Die Erfindung betrifft ein Verfahren zum Druckausgleich in den umsteuerbaren Hydraulikmotoren zum Antrieb der Hub- und Schließseile eines Seilkranes mit einem Greifer zum Aufnehmen von Schüttgut, wobei der den vorzugsweise zwei Hubseilen zugeordnete Hydraulikmotor und der den vorzugsweise zwei Schließseilen zugeordnete Hydraulikmotor jeweils über Druckleitungen mit einer gemeinsamen Druckmittelquelle verbunden ist.

Ein solches Seilkran ist bspw. aus des US 3 776 513 bekannt.

Für den Umschlag von Schüttgütern werden vorliegend Greifer verwendet, d.h. Fördergefäße, die in das Fördergut eindringen, es fassen und aufnehmen und über der Abgabestelle wieder entleeren können. Die Greifer bestehen aus an einer gemeinsamen Traverse angelenkten Schaufeln, die geöffnet auf das Fördergut aufgesetzt werden. Durch das Eigengewicht des Greifers dringen die Schaufeln beim Schließen in das Fördergut ein und füllen sich dabei. Je nach der Art, wie das Schließen der Schaufeln durchgeführt wird, unterscheidet man verschiedene Greifertypen.

Die vorliegende Erfindung befaßt sich mit zwei Seilgreifem, bei denen zwei voneinander unabhängige Seile oder Seilpaare die Bewegung der Schaufeln bewirken. Werden Seilpaare zur Anwendung gebracht, spricht man auch von einem Vierseilgreifer. Dieser Greifertyp erfordert eine besondere Greiferwinde mit zwei Trommeln, die vorwiegend mittels umsteuerbaren Hydraulikmotoren angetrieben werden.

Zwei- oder Vierseil-Greifer werden mit den zwei Seilen oder Seilpaaren bedient. Der geöffnete Greifer wird mit schlaffem Schließseil auf das zu greifende Gut aufgesetzt; durch Anziehen des Schließseiles werden über die Kinematik des Greifers die Schaufeln geschlossen. Um den Greifer unter der Wirkung seines Eigengewichtes in das Fördergut eindringen zu lassen, muß das Halteseil während des Schließvorganges oder von vomherein nachgelassen werden, nachdem die Schaufeln geschlossen sind, wird der Greifer bei weiterem Anziehen der Schließseile angehoben, wobei das Halteseil gestrafft werden muß. Daraus ergibt sich das Problem, daß während des Schließens des Greifers im Schüttgut die Halteseile Schlaffseil haben, und zwar mit bei jedem Hub unterschiedlichen Seillängen. Gleichzeitig sind die Schließseile durch den Schließvorgang sehr straff. Daraus ergeben sich sehr große Druckunterschiede in den Arbeitskreisen der beiden verwendeten Hydraulikmotoren für das Hubseil bzw. Hubseilpaar und das Schließseil bzw. Schließseilpaar.

Schaltet man zum Umsteuem der Hubmotoren nach dem Schließen der Greiferschaufeln den Druckausgleich ein, so würde der Hydraulikmotor für das Schließseil zuerst in die falsche Richtung durchgezogen und es würde zu Kavitationserscheinungen im Hydraulikmotor kommen, wenn der Druck im Arbeitskreis des für das Schließseil vorgesehenen Hydraulikmotors zum Hydraulikmotor für das Halteseil herübergeschaltet wird. Häufige Kavitationen im System verursachen aber Schäden an den Hydraulikmotoren, die während des Arbeitsbetriebes des Greiferkranes ständig ein- und ausgeschaltet bzw. umgeschaltet werden müssen.

Aufgabe der vorliegenden Erfindung ist es, ausgehend von den beschriebenen Problemen und Nachteilen, ein Verfahren und eine Vorrichtung zum Druckausgleich in den umsteuerbaren Hydraulikmotoren zum Antrieb der Hub- und Schließseile eines Seilkranes der gattungsgemäßen Art zu schaffen, mit dem durch Kavitation entstehende Schäden an den Hydraulikmotoren sicher vermieden wird.

Zur Lösung der Aufgabe wird verfahrensgemäß vorgeschlagen, daß während der Einleitung der Schließbewegung des Greifers der Arbeitsdruck im Arbeitskreis jedes Hydraulikmotors erfaßt und über eine Steuerung derart ausgeregelt wird, daß am Ende des Schließvorganges des Greifers an jedem Hydraulikmotor gleiche Arbeitsdrücke anstehen.

Mit der Erfindung wird eine Lösung angeboten, die große Druckunterschiede an den beiden den unterschiedlichen Seilen zugeordneten Hydraulikmotoren von vornherein verhindert, so daß es in den Motoren nicht zu den nachteiligen Kavitationserscheinungen kommen kann. Vielmehr wird bereits während des Schließvorganges des Greifers der im Arbeitskreis jedes Hydraulikmotors erfaßte Arbeitsdruck dazu verwendet, über eine Steuerung einen Druckausgleich herbeizuführen, so daß am Ende des Schließvorganges ein Ausgleich der Arbeitsdrücke stattgefunden hat. Wenn dann die Hydraulikmotoren umgesteuert werden, um nach erfolgtem Schließvorgang nunmehr den Greifer anzuheben, so ist ein weiterer Druckausgleich nicht mehr erforderlich.

Ein Ausführungsbeispiel der Erfindung ist in der Zeichnung dargestellt und wird nachfolgend beschrieben:

In der einzigen Zeichnungsfigur ist das Schaltschema eines erfindungsgemäßen Hydraulikkreislaufes vereinfacht dargestellt. Mit 1 ist die regelbare Pumpe bezeichnet, 2 bezeichnet einen Steuerblock zur druckunabhängigen proportionalen Steuerung von mehreren Verbrauchern und mit 3 ist eine Steuerung beziffert, über die die Hydraulikmotoren 4 und 5 sowie der Steuerblock 2 ansteuerbar ist. Die Hydraulikmotoren 4 und 5, von denen der dem Hubseil zugeordnete Hydraulikmotor mit HW und der dem Schließseil zugeordnete Hydraulikmotor 5 mit SW bezeichnet ist, sind über eine Druckausgleichleitung miteinander verbunden, in die die sw/ws-Ventile 8 und 9 eingesetzt sind, die den Druckausgleich bei geschlossenem Greifer oder beim Heben und Senken von Stückgut einschalten.

Die erfindungsgemäße Erfassung der Arbeitsdrücke in den Hydraulikmotoren 4 und 5 erfolgt über die Sensoren 6 und 7, die jeweils den Hydraulikmotoren 4 und 5 zugeordnet sind. Diese Sensoren 6 und 7 leiten den Arbeitsdrücken proportionale Signale in die Steuerung 3, die dann die Hydraulikmotoren 4 und 5 sowie den Steuerblock 2 so ansteuert, daß sich zum Ende des Schließvorganges des Greifers in den Hydraulikmotoren 4 und 5 gleiche Arbeitsdrücke einstellen

## Patentansprüche

1. Verfahren zum Druckausgleich in den umsteuerbaren Hydraulikmotoren (4, 5) zum Antrieb der Hub- und Schließseile eines Seilkranes mit einem Greifer zum Aufnehmen von Schüttgut, wobei der den vorzugsweise zwei Hubseilen zugeordnete Hydraulikmotor (4) und der den vorzugsweise zwei Schließseilen zugeordnete Hydraulikmotor (5) jeweils über Druckleitungen mit einer gemeinsamen Druckmittelquelle (1) verbunden sind,
**dadurch gekennzeichnet,**
**dass** während der Einleitung der Schließbewegung des Greifers der Arbeitsdruck im Arbeitskreis jedes Hydraulikmotors (4, 5) erfasst und über eine Steuerung (3) derart ausgeregelt wird, dass am Ende des Schließvorganges des Greifers an jedem Hydraulikmotor (4, 5) gleiche Arbeitsdrücke anstehen.

2. Verfahren nach Anspruch 1,
**dadurch gekennzeichnet,**
**dass** in jede zu den jeweiligen Hydraulikmotor (4, 5) führende Druckleitung ein Sensor (6, 7) zur Erfassung des dort anstehenden Arbeitsdruckes eingesetzt ist, dass zur Verarbeitung der den erfassten Arbeitsdruck repräsentierenden Signale die Sensoren (6, 7) mit einer Steuereinheit (3) verbunden sind, die ihrerseits mit einem Steuerblock (2) in Verbindung steht, über den die Arbeitsdrücke in den zu dem jeweiligen Hydraulikmotor (4, 5) führenden Druckleitungen ausgleichbar sind.

## Claims

1. Method for balancing the pressure in the reversible hydraulic motors (4, 5) for driving the hoisting cables and closing cables of a cable crane having a gripper for receiving bulk material, wherein the hydraulic motor (4) allocated to the preferably two hoisting cables and the hydraulic motor (5) allocated to the preferably two closing cables are each connected to a common pressure medium source (1) via pressure lines,
**characterised in that**
when the gripper begins its closing movement, the operating pressure in the operating circuit of each hydraulic motor (4, 5) is detected and adjusted by a controller (3) in such a manner that when the gripper completes its closing movement there are equal operating pressures at each hydraulic motor (4, 5).

2. Method as claimed in Claim 1,
**characterised in that**
a sensor (6, 7) is inserted into each pressure line leading to the respective hydraulic motor (4, 5) for detecting the operating pressure prevailing at that location, **in that** in order to process the signals representative of the detected operating pressure the sensors (6, 7) are connected to a control unit (3) which is in turn connected to a control block (2) via which the operating pressures in the pressure lines leading to the respective hydraulic motor (4, 5) can be balanced.

## Revendications

1. Procédé pour la compensation de la pression dans les moteurs hydrauliques (4, 5) réversibles pour l'entraînement des câbles de levage et de fermeture d'une grue à câbles ? avec un grappin pour prendre des matières en vrac, le moteur hydraulique (4) associé aux câbles de levage, de préférence au nombre de deux, et le moteur hydraulique (5) associé aux aux câbles de fermeture, de préférence au nombre de deux, étant reliés chacun à une source de pression commune (1), par l'intermédiaire de conduites de pression
**caractérisé en ce que**,
pendant l'initialisation du mouvement de fermeture du grappin, la pression de travail est captée dans le circuit de travail de chaque moteur hydraulique (4, 5) et réglée au moyen d'une commande (2) de telle manière qu'à la fin de l'opération de fermeture du grappin les mêmes pressions de travail agissent sur chaque moteur hydraulique (4, 5).

2. Procédé selon la revendication 1,
**caractérisé en ce que**,
dans chaque conduite de pression conduisant à un moteur hydraulique (4, 5), est disposé un capteur (6, 7) pour capter la pression de travail qui y règne, et **en ce que**, pour le traitement des signaux représentant la pression de travail captée, lesdits capteurs (6, 7) sont reliés à une unité de commande (3) qui, de son côté, est en relation avec un bloc de commande (2), par l'intermédiaire duquel les pressions de travail peuvent être compensées dans les conduites de pression conduisant à chacun des moteurs hydrauliques (4, 5).
